# EUROPÄISCHE PATENTSCHRIFT

(11) **EP 1 923 502 B1**
(45) Veröffentlichungstag und Bekanntmachung des Hinweises auf die Patenterteilung: **14.04.2010**
(21) Anmeldenummer: 07120663.5
(22) Anmeldetag: 14.11.2007
(51) Int. Cl.: D06J 1/06, E06B 9/262

(54) **Verfahren und Vorrichtung zum Plissieren eines textilen Flächengebildes**
Method and device for folding textile fabric
Procédé et dispositif destinés au plissage d'une structure textile plate

(30) Priorität: 14.11.2006 DE 102006053870
(43) Veröffentlichungstag der Anmeldung: 21.05.2008
(73) Patentinhaber: Junkers & Müllers GmbH, 41239 Mönchengladbach (DE)
(72) Erfinder: Jakobs, Udo, 41849 Wassenberg (DE)
(74) Vertreter: Bonsmann, Joachim Bernhard

(56) Entgegenhaltungen:
- EP-A- 0 316 512
- WO-A-00/71804
- DE-A1- 3 100 103
- GB-A- 2 247 698
- US-A- 4 974 656
- US-A- 5 135 461
- US-B1- 6 302 181

## Beschreibung

Die Erfindung betrifft ein Verfahren zum Plissieren eines textilen Flächengebildes sowie eine Vorrichtung zur Durchführung des Verfahrens.

Eine bekannte Plisseejalousie ist für eine variable Abschattung oder Abdunklung eines Fensters vorgesehen und wird auch als Fensterverdunklung, Plisseeanlage oder Blackout-Artikel bezeichnet. Die Plisseejalousie weist ein mehrfach gefaltetes, flexibles, insbesondere textiles, Flächengebilde auf, das typischerweise aus einer einstückigen Materialbahn hergestellt ist. Die Materialbahn kann dabei als Vlies, Gestrick, Gewebe oder Gewirke aus natürlichen und/oder künstlichen Fasern oder als Folie, insbesondere als Kunststofffolie, ausgebildet sein. Jeweils endseitig ist das Flächengebilde mit Profilleisten versehen, von denen eine erste auch als Befestigungsleiste bezeichnet wird und für eine Festlegung des flexiblen Flächengebildes beispielsweise an einer Fensterlaibung vorgesehen ist. Die zweite Profilleiste ist an einem der ersten Profilleiste abgewandten Endbereich des flexiblen Flächengebildes angebracht und dient als Beschwerungsleiste, um eine optisch ansprechende Ausrichtung des mit mehreren Falten versehenen flexiblen Flächengebildes zu gewährleisten. Die Beschwerungsleiste kann frei hängen oder an gespannten Führungsseilen geführt sein. An der Beschwerungsleiste sind typischerweise mehrere, parallel ausgerichtete Zugmittel angebracht, die durch Ausnehmungen in dem flexiblen Flächengebilde geführt sind und die in der Befestigungsleiste beweglich aufgenommen sind. Um eine Verstellung des flexiblen Flächengebildes zwischen einer kompakten Staustellung und einer ausgebreiteten Abschattungsstellung zu ermöglichen, kann die Länge der Zugmittel manuell oder fremdkraftgetrieben, insbesondere mit einem Elektromotor, variiert werden. Dadurch wird ein Abstand zwischen der Befestigungsleiste und der Beschwerungsleiste verändert und das flexible Flächengebilde kann mehr oder weniger weit über eine Fensteröffnung oder dergleichen ausgebreitet werden, um die gewünschte Abschattungswirkung zu erzielen.

Bei der bekannten Plisseejalousie sind die Zugmittel durch Ausnehmungen geführt, die zentral in den Falten des flexiblen Flächengebildes angeordnet sind, so dass die Zugmittel auf beiden Seiten einer vom flexiblen Flächengebilde bestimmten Abschattungsfläche sichtbar sind. Zudem sind auch die Ausnehmungen, durch die die Zugmittel geführt sind, von beiden Seiten der Abschattungsfläche sichtbar. Somit kann Licht durch die Ausnehmungen unmittelbar auf diejenige Seite der Abschattungsfläche eindringen, die eigentlich durch das flexible Flächengebilde der Plisseejalousie vollständig abgeschattet werden soll. Auch wenn die Ausnehmungen in der Regel vom Durchmesser relativ klein gewählt sind, ist das Durchscheinen der regelmäßigen Ausnehmungen ästhetisch sehr unbefriedigend.

Weiterhin sind plisseeartige Jalousien bekannt, bei denen zwei Lagen von textilen Flächengebilden parallel geführt werden und in regelmäßigen Abständen miteinander verbunden sind, wodurch- von der Seite her betrachtet - im auseinander gefalteten Zustand eine Zell- oder Wabenstruktur gebildet wird. Bei derartigen Strukturen ist es möglich, die Zugmittel so durch das Material zu führen, dass die entsprechenden Ausnehmungen nicht direkt sichtbar sind. Jedoch ist die die Ausbildung derartiger Zell- oder Wabenstrukturen relativ komplex und benötigt in der Regel aufgrund der doppellagigen Führung einen relativ hohen Materialeinsatz.

Aus der US 4 974 656 A ist eine Plisseejalousie bekannt, bei der die Zugmittel an dem flexiblen Flächengebilde durch Ausnehmungen geführt sind, die - bezogen auf eine von dem flexiblen Flächengebilde bestimmte Abschattungsfläche - ausschließlich einseitig an dem flexiblen Flächengebilde angebracht sind. Die Abschattungsfläche wird somit nicht von Ausnehmungen durchbrochen, so dass keine ungedämpften Lichtstrahlen in einen Bereich hinter der Plisseejalousie eindringen können. Zudem sind somit auch die Zugmittel nur von einer Seite der Abschattungsfläche sichtbar, während sie von der anderen Seite der Abschattungsfläche nicht sichtbar sind und somit einen vorteilhaften optischen Eindruck der Plisseejalousie gewährleisten. Jedoch ist die Herstellung derartiger Plisseejalousien relativ aufwendig.

Aus der gattungsgemäßen US 6 302 181 Oberbegriff den Ansprüchen 1 und 4 ist ein Verfahren zum Plissieren eines flexiblen Flächengebildes bekannt, das abschnittsweise mit starren Flächengebilden versteift ist. Zwei gleichartige Flächengebilde werden jeweils spiegelsymmetrisch mit Zwischenleisten verbunden, indem die Flächengebilde mittels oberer und unterer Messer um die Stirnkanten der Zwischen leisten herumgelegt werden und mittels in den Messern integrierter Heizelemente, die vorbereitete Klebeabschnitte zum Schmelzen bringen, abschnittsweise mit der jeweiligen Zwischenleiste verklebt werden.

Aus der US 5 135 461 A ist ein plissiertes Flächengebilde sowie Verfahren zu deren Herstellung bekannt, bei denen eine elektrische Beheizung der Plissiermesser zum Fixieren der Plissierfaltung erfolgt.

Aus der WO 00/71804 A ist ein Verfahren zum Bilden einer Falte in einem flexiblen Flächengebilde primär für den Bekleidungs- und Uniformbereich bekannt, bei dem Messer zur Bildung der Falte beheizt werden.

Der vorliegenden Erfindung liegt die Aufgabe zugrunde, ein Verfahren sowie eine Vorrichtung zur Herstellung einer Plisseejalousie zu schaffen, das bzw. die eine besonders effiziente Plissierung eines derartigen flexiblen Flächengebildes ermöglichen.

Die Lösung der vorgenannten Aufgabe erfolgt durch ein Verfahren mit den Merkmalen des Patentanspruches 1.

Das Verfahren ermöglicht somit in einfacher und effizienter Weise die Herstellung von Plisseejalousien mit doppellagig ausgeführten Randbereichen, deren Vorteile in der vorstehenden Beschreibung bereits aufgezeigt wurden und auch für das Verfahren gelten.

In Ausgestaltung der Erfindung ist vorgesehen, dass für benachbarte, gegensinnig ausgeführte Falten unterschiedliche Verfahrweg für die Plissiermesser vorgesehen sind, um unterschiedliche Faltentiefen zu verwirklichen, entsprechend einem sog. Faltenhöhenrapport. Dadurch können die doppellagigen Randbereiche, die jeweils an gleichsinnigen Falten vorgesehen sind, ausgebildet werden. Somit kann die gewünschte, nur einseitig sichtbare Anordnung der Zugmittel und der Ausnehmungen verwirklicht werden, wobei einlagig ausgebildete Abschnitte des flexiblen Flächengebildes zwischen den Falten alle im Wesentlichen die gleiche Breite aufwiesen und somit für einen Betrachter eine gleichförmige Anmutung bieten. Während also jeweils gleichsinnig ausgeführte, Falten die gleiche Faltentiefe aufweisen, können jeweils angrenzende, gegensinnige Falten eine andere Faltentiefe aufweisen.

In weiterer Ausgestaltung der Erfindung ist vorgesehen, dass für benachbarte, gleichsinnig ausgeführte Falten in abwechselnder Folge gleiche und unterschiedliche Verfahrweg für die Plissiermesser vorgesehen sind. Damit ist eine von 1 abweichende Teilung der mit doppellagigen Randbereichen versehenen Falten möglich, da beispielsweise eine erste Falte mit einer großen Faltentiefe versehen wird, um einen doppellagigen Randbereich auszubilden, während die nächste gleichsinnige Falte mit einer kleinen Faltentiefe verwirklicht wird.

Gemäß einem weiteren Aspekt der Erfindung ist eine zur Durchführung des vorgenannten Verfahrens besonders ausgebildete Vorrichtung zur Herstellung einer Plisseejalousie mit zwei gegenläufig bewegbaren Plissiermessern zum Plissieren eines flexiblen Flächengebildes vorgesehen, wobei zumindest eines der Plissiermesser mit einer Heizeinrichtung versehen ist. Mit Hilfe der Heizeinrichtung im Plissiermesser kann bereits während eines Falt- oder Plissiervorgangs für das flexible Flächengebilde eine Verschweißung doppellagiger Randbereiche vorgenommen werden. Damit ist eine vorteilhafte und kostengünstige Herstellung der Plisseejalousie möglich.

In weiterer Ausgestaltung der Erfindung ist vorgesehen, dass die Heizeinrichtung für eine lokale, insbesondere linienförmige, Erwärmung des Plissiermessers zum Verschweißen eines an einer Oberfläche des Plissiermessers anliegenden Flächengebildes ausgebildet ist. Damit wird gewährleistet, dass eine Verschweißung benachbarter Abschnitte des flexiblen Flächengebildes ausschließlich in dem Randbereich stattfindet, in dem auch eine doppellagige Verbindung des flexiblen Flächengebildes gewünscht ist. Vorzugsweise erstreckt sich die Heizeinrichtung über eine gesamte Breite des Plissiermessers und ist parallel beabstandet zu einer spitz zulaufenden Vorderkante des Plissiermessers ausgerichtet.

Im Rahmen der Erfindung ist vorgesehen, dass die Heizeinrichtung an einer Oberfläche des Plissiermessers vorgesehen ist, die einem Heizschacht zugewandt ist, der für eine Fixierung der Plissierung vorgesehen ist. Dies ermöglicht einen besonders vorteilhaften Ablauf des Herstellvorgangs für eine erfindungsgemäße Plisseejalousie. Das plissierte oder gefaltete flexible Flächengebilde wird nach dem Faltvorgang in kompakt gefalteter Form in einen Heizschacht eingeschoben, um eine Fixierung der Falten zu erreichen. Dabei ist ein Querschnitt des Heizschachts derart auf eine Außenkontur der kompakt gefalteten Plisseejalousie abgestimmt, dass ein Reibungswiderstand in einem vorgebbaren Intervall liegt, um zu verhindern, dass sich die frisch gefalteten Falten wieder elastisch zurückverformen. Somit wird zwischen dem kompakt gefalteten, flexiblen Flächengebilde und dem Heizschacht ein Reibungswiderstand ausgebildet, der als Gegendruck für einen Verschweißvorgang für den doppellagigen Randbereich dienen kann. Durch Anbringen der Heizeinrichtung auf der dem Heizschacht zugewandten Oberfläche des Plissiermessers kann somit eine Verschweißung benachbarter Randbereiche des flexiblen Flächengebildes zu einen doppellagigen Randbereich verwirklicht werden, ohne dass dazu weitere Einrichtungen wie Gegendruckmittel erforderlich wären.

In weiterer Ausgestaltung der Erfindung ist vorgesehen, dass beide Plissiermesser mit Heizeinrichtungen versehen sind. Dadurch können zusätzliche Verschweißungen für andere Ausführungsformen von Plisseejalousien verwirklicht werden.

Mit dem erfindungsgemäßen Verfahren bzw. der erfindungsgemäßen Vorrichtung kann eine Plisseejalousie hergestellt werden, die im ganz oder teilweise auseinander gefalteten Zustand im Seitenprofil keine Hohlräume oder Zellstrukturen bildet, und bei der die Zugmittel an dem flexiblen Flächengebilde durch Ausnehmungen geführt sind, die - bezogen auf eine von dem flexiblen Flächengebilde bestimmte Abschattungsfläche - ausschließlich einseitig an dem flexiblen Flächengebilde angebracht sind. Die Abschattungsfläche wird somit nicht von Ausnehmungen durchbrochen, so dass keine ungedämpften Lichtstrahlen in einen Bereich hinter der Plisseejalousie eindringen können. Zudem sind somit auch die Zugmittel nur von einer Seite der Abschattungsfläche sichtbar, während sie von der anderen Seite der Abschattungsfläche nicht sichtbar sind und somit einen vorteilhaften optischen Eindruck der Plisseejalousie gewährleisten.

Vorzugsweise sind die Ausnehmungen in Randbereichen gleichsinnig gefalteter Falten des flexiblen Flächengebildes vorgesehen. Die Plisseejalousie weist in abwechselnder Reihenfolge gegensinnig eingebrachte Falten auf, so dass sich insgesamt eine zickzackartige Faltung des flexiblen Flächengebildes ergibt. Durch eine Anbringung der Ausnehmungen in den Randbereichen gleichsinnig gefalteter Falten kann sichergestellt werden, dass die Zugmittel nur an einer Seite der Abschattungsfläche angebracht und sichtbar sind, während von der anderen Seite der Abschattungsfläche weder Zugmittel noch Ausnehmungen sichtbar sind.

Weiterhin sind die mit Ausnehmungen versehenen Randbereiche vorzugsweise abschnittsweise doppellagig ausgebildet. Bei einer doppellagigen Ausführung der Randbereiche werden gegenüberliegende, streifenförmige Abschnitte des flexiblen Flächengebildes miteinander verbunden. Somit dient eine ursprünglich in das flexible Flächengebilde eingebrachte Falte als Endabschnitt des doppellagigen Bereichs, während an einem davon abweisenden Endbereich des doppellagigen Bereichs eine neue Falte gebildet wird, an der die beiden abschnittsweise verbundenen Bereiche des flexiblen Flächengebildes wieder getrennt voneinander und somit einlagig weiterverlaufen. Von der einen Seite der Abschattungsfläche stellt sich somit der abschnittsweise doppellagig ausgeführte Randbereich des flexiblen Flächengebildes als stegförmiger Abschnitt dar, dessen freies Ende auf die Seite der Abschattungsfläche abragt, auf der die Zugmittel vorgesehen sind. In diesen stegförmigen Bereich sind die Ausnehmungen eingebracht. Die Ausnehmung ist von demjenigen Ende des stegförmigen Bereichs beabstandet, das mit den vorhergehenden und nachfolgenden, einlagig ausgeführten Abschnitten des flexiblen Flächengebildes verbunden ist, so dass die Abschattungsfläche nicht durchbrochen ist und eine vorteilhafte Abschattung durch die Plisseejalousie gewährleistet werden kann.

Vorzugsweise sind die doppellagig ausgebildeten Randbereiche stoffschlüssig verbunden, insbesondere verschweißt. Damit kann eine besonders kostengünstige Herstellung einer derart ausgebildeten Plisseejalousie verwirklicht werden. Eine stoffschlüssige Verbindung kann vorzugsweise durch Verkleben der Randbereiche verwirklicht werden, besonders vorteilhaft ist es, wenn das flexible Flächengebilde aus einem Material hergestellt ist, das verschweissbar ist. Somit können beim Herstellen der Falten oder in einem nachfolgenden Verarbeitungsschritt die Randbereiche miteinander verschweißt werden.

Weiterhin können die doppellagig ausgebildeten Randbereiche und die darin vorgesehenen Ausnehmungen an den gleichsinnig gefalteten Falten in regelmäßiger Teilung angeordnet sein. Bei der Plisseejalousie ist eine regelmäßige Abfolge gegensinnig eingebrachter Falten vorgesehen. Bei einer Betrachtung gleichsinnig gefalteter Falten, von denen jede mit einem doppellagig ausgeführten Randbereich versehen ist, wird eine Teilung mit 1 angenommen. Das heißt, dass jede der gleichsinnig gefalteten Falten mit einem doppellagigen Randbereich versehen ist. Bei einer Teilung größer 1 ist nur jede n-te Falte mit einem doppellagigen Randbereich versehen, wobei n positive und ganze Zahlenwerte annehmen kann. Je nach Art der Plisseejalousie wird eine Teilung (n) vorzugsweise in einem Bereich von n=1 bis n=10 vorgesehen sein, wobei größere Teilungen vorzugsweise für kleine Falten vorgesehen sind.

Weiterhin kann vorgesehen sein, dass die doppellagig ausgebildeten Randbereiche und die darin vorgesehenen Ausnehmungen an jeder zweiten gleichsinnig gefalteten Falte angeordnet sind. Damit kann bei typischen Plisseejalousien ein besonders vorteilhafter Kompromiss zwischen einer Abstützung der Falten an den Zugmitteln und einer Anzahl von herzustellenden, doppellagigen Randbereichen verwirklicht werden.

Weiterhin kann vorgesehen sein, dass die Zugmittel mit einer Teilung, die der Teilung der doppellagigen Randbereiche in der ausgebreiteten Abschattungsstellung entspricht, mit Blockiermitteln versehen sind, die größer als die Ausnehmungen ausgeführt sind, um ein Abrutschen des flexiblen Flächengebildes in der ausgebreiteten Abschattungsstellung zu verhindern. Die Blockiermittel, die beispielsweise als Knoten oder als Klammern an den Zugmitteln vorgesehen sein können, dienen zur Festlegung einer festen Beabstandung der mit den doppellagigen Randbereichen versehenen Falten. Da die doppellagigen Randbereiche jeweils zwischen zwei Blockiermitteln angeordnet sind und die Blockiermittel derart ausgebildet sind, dass eine Verschiebung eines doppellagigen Randbereichs längs des Zugmittels über das Blockiermittel hinaus verhindert wird, hat jeder der doppellagigen Randbereiche eine definierte Position längs des Zugmittels und kann daher nicht abrutschen, was zu einer unerwünschten Anmutung der Plisseejalousie führen würde.

Weitere Vorteile und Merkmale der Erfindung ergeben sich aus den Ansprüchen sowie aus der nachfolgenden Beschreibung eines bevorzugten Ausführungsbeispiels, das anhand der Zeichnungen dargestellt ist. Es zeigen:
- Fig. 1a,b: schematische Seitenansichten einer Plisseejalousie mit einer Anordnung der doppellagigen Randbereiche in 1-facher bzw. 2-facher Teilung, und
- Fig. 2a - 2e: eine schematische Darstellung einzelner Produktionsschritte eines kontinuierlichen Produktionsverlaufs zur Herstellung einer Plisseejalousie.

Eine in den Figuren 1a bzw. 1b schematisch dargestellte Plisseejalousie 10 weist ein mehrfach gefaltetes, flexibles Flächengebilde 12 auf, bei dem an voneinander abgewandten Endbereichen jeweils Profilleisten angebracht sind. Eine erste Profilleiste 14 ist als Befestigungsleiste ausgeführt und dient zur Festlegung der Plisseejalousie 10 an einer Fensterlaibung oder an einem Fensterrahmen. Die zweite Profilleiste 16 ist als Beschwerungsleiste ausgeführt und dient dazu, das flexible Flächengebilde 12 und die als Zugschnüre ausgeführten Zugmittel 24 zu straffen und somit für einen geraden, vorzugsweise vertikalen Verlauf des flexiblen Flächengebildes 12 zu sorgen. Während die Zugmittel 24 an der zweiten Profilleiste 16 festgelegt sind, können sie mittels einer schematisch dargestellten Umlenkrolle 28 relativ zur ersten Profilleiste 14 bewegt werden, um eine Einstellung einer Beabstandung der Profilleisten 14, 16 und somit einer flächigen Ausdehnung des Flächengebildes 12 zwischen einer kompakten Staustellung und einer im Wesentlichen der Darstellung der Fig. 1a,b entsprechenden, ausgebreiteten Abschattungsstellung zu ermöglichen.

Das einlagig ausgeführte flexible Flächengebilde 12 ist mit gegensinnig eingebrachten Falten 18 versehen, wobei in dem Ausführungsbeispiel von Fig. 1a jeweils jede Falte 18 an einer Seite mit einem doppellagigen Randbereich 20 versehen ist (Teilung n=1). Dagegen ist bei der Ausführungsform gemäß Fig. 1b nur jeweils jede zweite Falte an einer Seite mit einem doppellagigen Randbereich versehen. Damit weist die Plisseejalousie 10 gemäß der Fig. 1b eine 2-fache Teilung auf.

Die Plisseejalousie 10 ist derart ausgeführt, dass die gegensinnig ausgeführten, einlagigen Falten 18 alle im Wesentlichen die gleiche Größe aufweisen. Damit weist eine Innenseite 30 einer von dem flexiblen Flächengebilde 12 bestimmten Abschattungsfläche ein harmonisches, im Wesentlichen gleichförmiges Faltenbild auf. Diese Innenseite 30 ist typischerweise einem Betrachter zugewandt. Die doppellagig ausgeführten Randbereiche 20 sowie die durch Ausnehmungen 22 geführten Zugmittel 24 sind hingegen an einer Außenseite 32 der Abschattungsfläche vorgesehen und damit einer Sicht des Betrachters entzogen. Vielmehr ist die Außenseite 32 typischerweise einem Fenster zugewandt, das mit Hilfe der Plisseejalousie 10 abgeschattet oder verdunkelt werden soll. Somit ist die Bedingung erfüllt, dass die Zugmittel 24 am flexiblen Flächengebilde 12 durch Ausnehmungen 22 geführt sind, die bezogen auf eine von dem flexiblen Flächengebilde 12 bestimmten Abschattungsfläche ausschließlich einseitig angebracht sind, wodurch eine bessere und gleichmäßigere Verdunklungswirkung erzielt wird.

Der doppellagige Randbereich 20 wird gemäß dem nachstehend beschriebenen, in den Fig. 2a - 2e dargestellten Herstellungsverfahren erzeugt, wobei in diesen Figuren beispielhaft eine Plisseejalousie mit einer Teilung n=2 (entsprechend Fig.1b) dargestellt ist; selbstverständlich kann ein entsprechendes Verfahren auch zur Herstellung von Plisseejalousie mit einer Teilung mit n=1 (v gl. Fig. 1a) Verwendung finden. Zur Herstellung derartiger Plisseejalousien ist eine Plissiervorrichtung vorgesehen, von der in den Fig. 2a - 2e lediglich die wesentlichen, zur Erklärung des spezifischen Plissierverfahrens notwendigen Komponenten dargestellt sind. Dabei handelt es sich um ein erstes Plissiermesser 36, ein zweites Plissiermesser 38 und einen Heizschacht 42. Die ersten und zweiten Plissiermesser 38, 40 können entsprechend der Darstellung der Fig. 2a - 2e jeweils sowohl in vertikaler Richtung als auch in horizontaler Richtung verfahren werden, um eine Plissierung des flexiblen Flächengebildes 12 und eine Förderung bereits plissierter Abschnitte des flexiblen Flächengebildes 12 in den Heizschacht 42 durchführen zu können. In den Fig. 2a - 2e ist schematisch dargestellt, dass einige bereits plissierte Abschnitte des flexiblen Flächengebildes 12 in dem Heizschacht 42 aufgenommen sind, wo eine Fixierung der Falten 18 durch Einwirkung von Wärme erreicht wird.

In der Fig. 2a ist dargestellt, dass das obere, erste Plissiermesser 36 eine gerade erstellte Falte 18 ohne doppellagigen Randbereich 20 in den Heizschacht 42 fördert und gleichzeitig bereits einen weiteren Abschnitt des flexiblen Flächengebildes 12 für einen nachfolgenden Faltvorgang bereithält. In der Fig. 2b ist dargestellt, dass das untere, zweite Plissiermesser 38 in vertikaler Richtung mit einem großen Hub nach oben gefahren wird, um das flexible Flächengebilde 12 eng an das erste Plissiermesser 38 anzulegen und somit die gewünschte große Falte 18 zu erzeugen, die für die Bildung eines doppellagigen Randbereichs 20 vorgesehen ist.

Zwischen dem in der Fig. 2b dargestellten Produktionsschritt und dem in der Fig. 2c dargestellten Produktionsschritt wurde das obere, erste Plissiermesser 36 in vertikaler Richtung nach oben aus der neu erzeugten Falte 18 herausgefahren und das zweite Plissiermesser 38 wurde horizontal in Richtung des Heizschachts 42 verfahren. Gemäß der Fig. 2c wird nunmehr das erste Plissiermesser 36 zum Bilden einer neuen Falte wieder in vertikaler Richtung nach unten verfahren.

Bei dem in Fig. 2d dargestellten Produktionsschritt wird das Plissiermesser 38 in vertikaler Richtung nach unten aus der neu gebildeten, großen Falte 18 herausgefahren und das obere, erste Plissiermesser 36 wird horizontal in Richtung des Heizschachts 42 verfahren. Bei der Verfahrbewegung wird aufgrund der zwischen dem Heizschacht 42 und dem kompakt gefalteten, flexiblen Flächengebilde 12 auftretenden Reibung eine Gegendruckkraft auf das Plissiermesser 26 ausgeübt. Diese Gegendruckkraft führt dazu, dass im Bereich der Falte 18 benachbarte Abschnitte des flexiblen Flächengebildes 12 aneinander anliegen. Bei Zuführung von Wärme, die mit Hilfe einer im ersten Plissiermesser 36 vorgesehenen Heizeinrichtung 40 erzeugt wird, kann eine Verschweißung zu einem doppellagigen Randbereich 20 vorgenommen werden. In einem nicht dargestellten, anschließenden Produktionsschritt wird dann erneut eine kleine Falte ohne doppellagigen Randbereich erzeugt, so dass sich für das kompakt gefaltete, flexible Flächengebilde 12 eine 2-fache Teilung ergibt.

### Bezugszeichenliste

### Bezeichnung

- 10: Plisseejalousie
- 12: flexibles Flächengebilde
- 14: erste Profilleiste (Befestigungsleiste)
- 16: zweite Profilleiste (Beschwerungsleiste)
- 18: Falte
- 20: doppellagiger Randbereich
- 22: Ausnehmung
- 24: Zugmittel
- 26: Blockiermittel
- 28: Umlenkrolle
- 30: Innenseite
- 32: Außenseite
- 34: Plissiervorrichtung
- 36: erstes Plissiermesser
- 38: zweites Plissiermesser
- 40: Heizeinrichtung
- 42: Heizschacht

## Patentansprüche

1. Verfahren zum Plissieren eines flexiblen Flächengebildes (12) mittels zweier gegenläufig bewegbarer Plissiermesser (36, 38), wobei mindestens ein Plissiermesser mit einer Heizeinrichtung versehen ist, mit folgenden Schritten:
- Ausbilden einer Falte (18) in einem flexiblen Flächengebilde (12) durch eine lineare Relativbewegung des ersten Plissiermessers (36) gegenüber dem zweiten Plissiermesser (38),
- Ausfahren des ersten Plissiermessers (36) aus der im flexiblen Flächengebilde (12) ausgebildeten Falte (18),
**gekennzeichnet durch** den Schritt des
- Verschweißens von einander in einem Randbereich (20) der Falte (18) benachbart angeordneten Abschnitten des flexiblen Flächengebildes (12) miteinander **durch** lokales, insbesondere linienförmiges, Erwärmen des flexiblen Flächengebildes (12) mittels der Heizeinrichtung (40), wobei die Heizeinrichtung (40) an einer Oberfläche eines Plissiermessers (36, 38) vorgesehen ist, die einem Heizschacht (42) zugewandt ist, der für eine Fixierung der Plissierung vorgesehen ist, wobei das Verschweißen während des Falt- oder Plissiervorganges erfolgt.

2. Verfahren nach Anspruch 1,
**dadurch gekennzeichnet, dass**
für benachbarte, gegensinnig ausgeführte Falten (18) unterschledliche Verfahrwege für die Plissiermesser (36,38) vorgesehen sind, um unterschiedliche Faltentiefen zu verwirklichen.

3. Verfahren nach Anspruch 1,
**dadurch gekennzeichnet, dass**
für benachbarte, gleichinnig, ausgeführte Falten (18) in abwechsehder Folge gleiche und unterschiedliche Verfahrwege für die Plissiermesser (36, 38) vorgesehen sind.

4. Vorrichtung zur Herstellung einer Plisseejalousie (10) mit zwei gegenläufig bewegbaren Plissiermessern (36, 38) zum Plissieren eines flexiblen Flächengebildes (12) durch Ausbilden einer Falte (18) in dem flexiblen Flächengebilde (12) durch eine lineare Relativbewegung des ersten Plissiermessers (36) gegenüber dem zweiten Plissiermesser (38) und Ausfahren des ersten Plissiermessers (36) aus der im flexiblen Flächengebilde (12) ausgebildeten Falte (18), wobei mindestens ein Plissiermesser (36, 38) mit einer Heizeinrichtung (40) versehen ist,
**dadurch gekennzeichnet, dass**
die Vorrichtung dahingehend ausgebildet ist, während des Falt- oder Plissiervorganges ein Verschweißen von einander in einem Randbereich (20) der Falte (18) benachbart angeordneten Abschnitten des flexiblen Flächengebildes (12) miteinander durch lokales Erwärmen des flexiblen Flächengebildes (12) mittels der Heizeinrichtung (40) durchzuführen, wobei die Heizeinrichtung (40) an einer Oberfläche eines Plissiermessers (36, 38) vorgesehen ist, die einem Heizschacht (42), der für eine Fixierung der Plissierung vorgesehen ist, zugewandt ist.

5. Vorrichtung nach Anspruch 4,
**dadurch gekennzeichnet, dass**
die Heizeinrichtung (40) für eine lokale, insbesondere linienförmige, Erwärmung des Plissiermessers (36, 38) zum Verschweißen eines an einer Oberfläche des Plissiermessers (36, 38) anliegenden Flächengebildes (12) ausgebildet ist.

6. Vorrichtung nach Anspruch 4 oder 5,
**dadurch gekennzeichnet, dass**
beide Plissiermesser (36, 38) mit Heizeinnchtungen (40) versehen sind.

## Claims

1. Method for pleating a flexible sheet-like structure (12) by means of two contradirectionally movable pleating knives (36, 38), at least one pleating knife being provided with a heating device, having the following steps:
- formation of a fold (18) in a flexible sheet-like structure (12) by means of a linear relative movement of the first pleating knife (36) with respect to the second pleating knife (38),
- movement of the first pleating knife (36) out of the fold (18) formed in the flexible sheet-like structure (12),
**characterized by** the step of
- the welding to one another of portions of the flexible sheet-like structure (12) which are arranged adjacently to one another in a marginal region (20) of the fold (18), by means of the local, in particular linear, heating of the flexible sheet-like structure (12) by means of the heating device (40), the heating device (40) being provided on a surface of a pleating knife (36, 38) which faces a heating shaft (42) which is intended for fixing the pleating, welding taking place during the folding or pleating operation.

2. Method according to Claim 1,
**characterized in that**
different movement travels for the pleating knives (36, 38) are provided for adjacent contradirectionally executed folds (18), in order to implement different fold depths.

3. Method according to Claim 1,
**characterized in that**
identical and different movement travels for the pleating knives (36, 38) are provided in alternating sequence for adjacent codirectionally executed folds (18).

4. Apparatus for producing an accordion blind (10), with two contradirectionally movable pleating knives (36, 38) for pleating a flexible sheet-like structure (12) by the formation of a fold (18) in the flexible sheet-like structure (12) by means of a linear relative movement of the first pleating knife (36) with respect to the second pleating knife (38) and by the movement of the first pleating knife (36) out of the folds (18) formed in the flexible sheet-like structure (12), at least one pleating knife (36, 38) being provided with a heating device (40),
**characterized in that**
the apparatus is designed to the effect that, during the folding or pleating operation, a welding to one another of portions of the flexible sheet-like structure (12) which are arranged adjacently to one another in a marginal region (20) of the fold (18) is carried out by the local heating of the flexible sheet-like structure (12) by means of the heating device (40), the heating device (40) being provided on a surface of a pleating knife (36, 38) which faces a heating shaft (42) which is intended for fixing the pleating.

5. Apparatus according to Claim 4,
**characterized in that**
the heating device (40) is designed for local, in particular linear, heating of the pleating knife (36, 38) for the purpose of welding a sheet-like structure (12) bearing against a surface of the pleating knife (36, 38).

6. Apparatus according to Claim 4 or 5,
**characterized in that**
both pleating knives (36, 38) are provided with heating devices (40).

## Revendications

1. Procédé pour le plissage d'une structure (12) textile au moyen de deux couteaux de plissage (36, 38) mobiles en sens opposé, au moins un couteau de plissage étant doté d'un dispositif de chauffage,
comprenant les étapes suivantes :
- formation d'un pli (18) dans une structure (12) flexible par un déplacement relatif linéaire du premier couteau de plissage (36) par rapport au second couteau de plissage (38),
- sortie du premier couteau de plissage (36) du pli (18) formé dans la structure (12) flexible,
**caractérisé par** l'étape du
- soudage de parties, disposées à proximité les unes des autres dans une zone périphérique (20) du pli (18), de la structure (12) flexible les unes avec les autres par un réchauffement local, en particulier linéaire, de la structure (12) flexible au moyen du dispositif de chauffage (40), le dispositif de chauffage (40) étant prévu sur une surface d'un couteau de plissage (36, 38), qui est tournée vers une gaine de chauffage (42), qui est prévue pour une fixation du plissage, le soudage s'effectuant pendant l'opération de pliage ou de plissage.

2. Procédé selon la revendication 1,
**caractérisé en ce que**
différentes courses de déplacement pour les couteaux de plissage (36, 38) sont prévues pour des plis (18) voisins, réalisés dans le sens contraire, afin de réaliser différentes profondeurs de pli.

3. Procédé selon la revendication 1,
**caractérisé en ce que**
des courses de déplacement identiques et différentes pour les couteaux de plissage (36, 38) sont prévues pour des plis (18) voisins, réalisés dans le même sens, dans une succession alternative.

4. Dispositif pour la fabrication d'un store en plissé (10) avec deux couteaux de plissage (36, 38) mobiles en sens opposé pour le plissage d'une structure (12) flexible par la formation d'un pli (18) dans la structure (12) flexible par un déplacement relatif linéaire du premier couteau de plissage (36) par rapport au second couteau de plissage (38) et la sortie du premier couteau de plissage (36) du pli (18) formé dans la structure (12) flexible, au moins un couteau de plissage (36, 38) étant doté d'un dispositif de chauffage (40),
**caractérisé en ce que**
le dispositif est conçu de telle sorte que, pendant l'opération de pliage ou de plissage, on doit procéder à un soudage de parties, disposées à proximité les unes des autres dans une zone périphérique (20) du pli (18), de la structure (12) flexible les unes avec les autres par réchauffement local de la structure (12) flexible au moyen du dispositif de chauffage (40), le dispositif de chauffage (40) étant prévu sur une surface d'un couteau de plissage (36, 38), laquelle surface est tournée vers une gaine de chauffage (42) qui est prévue pour une fixation du plissage.

5. Dispositif selon la revendication 4,
**caractérisé en ce que**
le dispositif de chauffage (40) est conçu pour un réchauffement local, en particulier linéaire, du couteau de plissage (36, 38) pour le soudage d'une structure (12) s'appliquant sur une surface du couteau de plissage (36, 38).

6. Dispositif selon la revendication 4 ou 5,
**caractérisé en ce que**
les deux couteaux de plissage (36, 38) sont dotés de dispositifs de chauffage (40).
